# EUROPÄISCHE PATENTSCHRIFT

(11) **EP 2 716 882 B1**
(45) Veröffentlichungstag und Bekanntmachung des Hinweises auf die Patenterteilung: **24.06.2015**
(21) Anmeldenummer: 13183705.6
(22) Anmeldetag: 10.09.2013
(51) Int. Cl.: F01L 13/00, F01L 1/08, F01L 9/04

(54) **Mechanisch steuerbarer Ventiltrieb für eine Hubkolbenmaschine**
Mechanically controllable valve drive for a reciprocating piston engine
Commande de soupape à commande mécanique pour une machine à pistons

(30) Priorität: 08.10.2012 DE 102012109538
(43) Veröffentlichungstag der Anmeldung: 09.04.2014
(73) Patentinhaber: Kolbenschmidt Pierburg Innovations GmbH, 74172 Neckarsulm (DE)
(72) Erfinder: Flierl, Prof.-Dr., Rudolf, 92242 Hirschau (DE); Hosse, Daniel, 66539 Neunkirchen (DE); Lauer, Frederic, 71739 Oberriexingen (DE)
(74) Vertreter: Patentanwälte ter Smitten Eberlein Rütten Partnerschaftsgesellschaft

(56) Entgegenhaltungen:
- DE-A1- 19 629 349
- DE-A1-102004 001 343
- DE-A1-102004 008 389
- US-A1- 2007 144 474
- US-A1- 2009 050 085

## Beschreibung

Die Erfindung betrifft einen mechanisch steuerbaren Ventiltrieb für eine Hubkolbenmaschine, insbesondere eine Brennkraftmaschine eines Kraftfahrzeuges, zur Verstellung von Gaswechselventilen. Der mechanisch steuerbare Ventiltrieb besteht aus einer Nockenanordnung, mit einer Nockenwelle und mindestens einem Nocken pro Gaswechselventil. Des Weiteren besteht der Ventiltrieb aus einer Ventilhubverstellanordnung, die eine Verstellung des Ventils zwischen einem Nullhub und einem Maximalhub vornimmt und im Wesentlichen eine Ventilhubverstelleinrichtung aufweist, die mindestens einen Zwischenhebel mit einer Arbeitskurve aufweist, wobei die Arbeitskurve verschiedene Kurvenbereiche besitzt. Überdies weist der mechanisch steuerbare Ventiltrieb eine Schlepphebelanordnung auf, mit der die Arbeitskurve in Wirkverbindung steht wobei Mittel vorgesehen sind, die einen Ventilhubstillstandsbereich bereitstellen, derart, dass das Ventil mit Maximalhub für einen Nockenverdrehwinkel ω mit abgeflachter, insbesondere konstanter Ventilhubhöhe geöffnet ist, wobei die Mittel eine Arbeitskurve mit einem Ventilhubstillstandsabschnitt aufweisen, wobei die Arbeitskurve in Öffnungsrichtung des Gaswechselventils gesehen einen Nullhubabschnitt, einen Verstellabschnitt, sowie den Ventilhubstillstandsabschnitt besitzt.

Derartige mechanisch steuerbare Ventiltriebe sind aus dem Stand der Technik im Bereich der Brennkraftmaschinen hinlänglich bekannt. Sie dienen insbesondere dazu, mittels der Ventilhubhöhe und Ventilöffnungsdauer, und damit dem Füllgrad der Zylinder der Brennkraftmaschine, den Verbrennungsprozess den jeweiligen Lastanforderungen anzupassen und dementsprechend für eine möglichst effiziente und damit auch schadstoffarme Verbrennung zu sorgen. Darüber hinaus ist es bekannt, in bestimmten Lastbereichen, insbesondere dem Teillastbereich, eine gewisse Anzahl von Zylindern komplett abzuschalten, um beispielsweise bei einer Vierzylinder-Brennkraftmaschine die Brennkraftmaschine lediglich mit zwei Zylindern zu betreiben. Hier wird das Gaswechselventil im Nullhubbereich betrieben, was gleichzeitig bedeutet, dass die Ventilbeschleunigung in diesem Bereich gleich Null ist. An diesen Nullhubbereich schließt sich ein Verstellbereich an, der an einem bestimmten Verdrehwinkelpunkt einen Maximalhub des Gaswechselventils bewirkt. Das Integral unter der gesamten Ventilhubkurve bestimmt somit das Füllvolumen bei einem Gaswechsel-Einlassventil, beziehungsweise Abgasausstoßvolumen bei einem Gaswechsel-Auslassventil.

Ein derartig ausgebildeter Ventiltrieb ist also hinsichtlich des Befüllungsvolumens in starkem Maße abhängig vom maximal zu erreichenden Ventilhub. Besonders große Ventilhübe weisen hierbei den Nachteil auf, dass sie einen großen Bauraum zur Verstellmöglichkeit benötigen, die Gefahr einer Kolbenkollision erhöhen, beziehungsweise höhere Reibungskräfte bei einem Öffnen gegen die Rückstellfeder des Gaswechselventils entstehen. Aus der DE 196 29 349 A1 ist es hierzu bekannt, neben einem Nullhubabschnitt auch einen Ventilhubstillstandsabschnitt vor zu sehen, wodurch eine größere Variabilität hinsichtlich des Befüllungsvolumens gewährleistet ist. Eine derartige Konstruktion eines Ventiltriebes ist jedoch sehr aufwendig in der Montage und Fertigung und daher teuer. Zudem weist diese Konstruktion sehr große Nachteile hinsichtlich der Wirkung von Reibungskräften auf. Aus der De 10 2004 009 389 ist dahingegen ein einfacher her zu stellender Ventiltrieb bekannt, der durch seinen Aufbau einen verbesserten Kraftfluss bedingt.

Der Erfindung liegt daher die Aufgabe zugrunde, einen mechanisch steuerbaren vollvariablen Ventiltrieb für eine Hubkolbenmaschine derart auszugestalten, dass unter anderem die oben beschriebenen Nachteile vermieden werden und ein Ventilhubstillstand ermöglicht wird.

Die Aufgabe wird dadurch gelöst, dass der Zwischenhebel an seinem ersten Arm, d.h. an der der Arbeitskontur entgegengesetzter Seite eine erste Rolle aufweist, die durch den Nocken der Nockenwelle direkt oder indirekt in einer Kulissenbahn bewegt wird; dass der Zwischenhebel in seinem Schwenkzentrum eine zweite Rolle aufweist, die sich an einer Kontur der Ventilhubverstelleinrichtung abwälzt und dass der Zwischenhebel an seinem zweiten Arm, d.h. der Kulisse entgegengesetzten Seite, die Arbeitskurve aufweist, die mit einer dritten Rolle der Schlepphebelanordnung zusammenwirkt, wobei sowohl der Nullhubabschnitt, als auch der Ventilhubstillstandsabschnitt einen Teil einer Kurvenbahn um den Achsmittelpunkt der ersten Rolle beschreiben, wobei der Radius r₁ des Ventilhubstillstandsabschnittes größer ist als der Radius r₂ des Nullhubabschnittes.

Hierdurch ist es auf einfache Weise möglich, besonders schnelle Ventilhübe bei geringem Bauraum mit hohem Füllgrad durchzuführen. Ein derartiger Ventilhubstillstandsbereich zeichnet sich dadurch aus, dass die Steigung und damit die Beschleunigung gegen Null gehen oder im genannten Bereich Null sind. Diese Anordnung erlaubt das individuelle und variable Anpassen der Ventile und das daraufhin über einen definierten, längeren Nockenverdrehwinkel ω vorwiegend konstante Halten der erzielten Ventilstellung. Durch die spezielle Ausbildung des Ventilhubstillstandbereiches ist das Ventil im Maximalhub des mechanisch steuerbaren Ventiltriebes für einen Nockenverdrehwinkel ω mit abgeflachter, insbesondere konstanter Ventilhubhöhe geöffnet.

Hierbei wird durch die Verstellung des Zwischenhebels, das bedeutet die Veränderung der Position des Schwenkzentrums des Zwischenhebels in Bezug auf die Ventilhubverstelleinrichtung, die Ventilhubhöhe bzw. die Öffnungszeit angepasst. Die Schlepphebelanordnung steht wiederum mit einem Gaswechselventil in Wirkverbindung.

Die hier beschriebene Anordnung zeichnet sich durch eine kompakte Bauweise bei einfacher Verstellung der Ventile aus.

Vorzugsweise beschreibt die Kulissenbahn eine Kurvenbahn um den Mittelpunkt der dritten Rolle der Schlepphebelanordnung.

In einer bevorzugten Ausführungsform weist der Verdrehwinkel ω der Nockenwelle im Bereich des Ventilhubstillstandes einen Wert zwischen 30° und 150° auf. Zudem zeigt der Beschleunigungsverlauf im Bereich des Ventilhubstillstandes bei einem Nockenwellenverdrehwinkelbereich zwischen 30° und 150° vorzugsweise eine Beschleunigung von 0 mm/rad² auf.

Des Weiteren weist die Gaswechselventilbetätigungsvorrichtung wenigstens einen hydraulischen Aktuator auf.

Das Gaswechselventil kann sowohl als Einlass- als auch als Auslassventil ausgeführt sein. So ist insbesondere beim Ottomotor mit derartigen Ventiltriebanordnungen eine interne Abgasrückführung ohne weiteres möglich, da es aufgrund der saugseitigen Drosselung eine hohe treibende Druckdifferenz zwischen Abgasseite und Zylindersaugseite gibt.

In einer bevorzugten Ausführungsform ist im Bereich der Gaswechselventilbetätigungsvorrichtung mindestens ein Gaswechselventil als Auslassventil ausgeführt.

In einer weiteren bevorzugten Ausführungsform ist mindestens ein Gaseinlassventil durch einen variablen Ventiltrieb ansteuerbar.

Eine bevorzugte Weiterbildung ist darin zu sehen, dass sich der Zwischenhebel mit einer kreisförmigen Kontur an der Ventilhubverstelleinrichtung abstützt, wobei diese Kontur sich auch auf einer gleit- oder wälzgelagerten Rolle abstützen kann.

Durch die gesamte Vorrichtung sind die Reibungsverluste und der Bauteilverschleiß wesentlich verringert und die Lebensdauer des hubvariablen Ventiltriebes ist deutlich verlängert. Insgesamt ist der hubvariable Ventiltrieb mechanisch stabiler, d.h. unter anderem schwingungstechnisch weniger anfällig und es treten verringerte Beschleunigungs- und Schwingungskräfte auf. Als Folge hieraus kann zum einen durch die Reduktion der schwingungstechnischen Probleme die Drehzahl der Brennkraftmaschine problemlos erhöht werden und ferner das Federelement kleiner dimensioniert werden, wodurch auch in Verbindung mit den reduzierten Beschleunigungskräften des Zwischenhebels, deutlich höhere Drehzahlen erreichbar sind. Als positiver Effekt aus der Reduktion der inneren Reibung darf darüber hinaus eine höhere Motoreffizienz abgeleitet werden.

Die Erfindung wird nachfolgend anhand der Zeichnungen näher erläutert, hierin zeigen:
- Figur 1: bevorzugte Ausführungsform der erfindungsgemäßen Vorrichtung für ein Gaswechselventil bei Maximalhub,
- Figur 2: perspektivische Ansicht einer Ausführungsform des Zwischenhebels mit der erfindungsgemäßen Arbeitskurve, und
- Figur 3: ein Diagramm, bei dem auf der Y-Achse der Ventilhub [mm] bzw. die Ventilbeschleunigung [rad/mm²] und auf der X-Achse der Nockenverdrehwinkel ω [°] dargestellt ist.

Der nachfolgend mechanische Ventiltrieb ist hinlänglich unter dem Namen "Univalve" bekannt. Hinsichtlich des Aufbaus und der Funktionsweise eines derartigen Ventiltriebes wird auf die EP 1 618 293 B1 verwiesen.

Eine bevorzugte Ausführungsform eines mechanisch steuerbaren Ventiltriebes 10 zeigt Figur 1. Der mechanisch steuerbaren Ventiltrieb 10 für eine Hubkolbenmaschine besteht im Wesentlich aus einem Zwischenhebel 28, der schiebebeweglich in einer Kulissenbahn 62 einer Kulisse 56 gelagert ist, die ortsfest in einem nicht dargestellten Zylinderkopf angeordnet ist. Die Kulissenform ist dabei durch einen Kreisbogen bestimmt, der um Achsmittelpunkt der ersten Rolle 52 verläuft. Im Bereich dieser ersten Rolle 52 ist eine Nockenwelle 14 angeordnet, die mit einem ersten Nocken 16 direkt oder indirekt verschoben werden kann und dadurch das Gaswechselventil 18 antreibt. Um eine interne Abgasrückführung auf einfache und kostengünstige Weise zu ermöglichen, weist die Nockenwelle 14 darüber hinaus noch einen zweiten Nocken 19 auf, um einen Zweithub der Ventilerhebungskurve des Gasauslassventils 18 zu ermöglichen. Mit der Nockenwelle 14 wird das Gaswechselventil 18 zyklisch geöffnet und geschlossen, sofern eine Wirkverbindung zwischen der Arbeitskurve 30 und einer dritten Rolle 64 einer Schlepphebelanordnung 32 besteht. Es sind natürlich auch alternative Ausführungsformen von Zwischenhebeln durch die Erfindung erfasst. So können zwei Zwischenhebel auf einer Achse mit einer Rolle angeordnet sein, wobei diese Rolle dann in einer Kulisse geführt ist. In diesem Zusammenhang kann auf die DE 10 140 635 A1 verwiesen werden.

Koaxial zur ersten Rolle 52 und in etwa mittig zwischen der Kulissenbahn 62 und der Arbeitskurve 30 ist eine Ventilhubverstelleinrichtung 24 mit einer zweiten Rolle 54 angeordnet. Mit der Ventilhubverstelleinrichtung 24 werden der Absoluthub des Gaswechselventils 18 sowie die Öffnungszeit eines Ventils 22 eingestellt.

Am gegenüberliegenden Ende zur Kulissenbahn 62 weist der Zwischenhebel 28 eine Arbeitskurve 30 mit einem Nullhubabschnitt 40, einem Verstellhubabschnitt 42 und einem Ventilhubstillstandsabschnitt 34 auf.

Desweiteren steht der Zwischenhebel 28 über eine dritte Rolle 64 mit einer Schlepphebelanordnung 32 in Wirkverbindung. Über diese Wirkverbindung sind verschiedene Ventilhubpositionen des Gasauslassventils 18 ansteuerbar. Die Schlepphebelanordnung 32 ist einerseits auf einem Spielausgleichselement, vorzugsweise einem hydraulischen Ventilspielausgleichselement gelagert und wirkt mit dem Gaswechselventil 18. Das Gaswechselventil 18 und das Ventilspielausgleichselement sind in dem hier nicht dargestellten Zylinderkopf montiert.

Befindet sich der Linienkontakt der dritten Rolle 64 auf der im Nullhubabschnitt 40 der Arbeitskurve 30, dann ist der Gaswechselventilhub 44 gleich Null, wird der Linienkontakt entlang der Öffnungsrichtung entlang des Verstellabschnittes 42 der Arbeitskurve 30 bis zum Ventilhubstillstandsabschnitt 34 verschoben, so vergrößert sich der Hub des Gaswechselventils 18 bis zu einem maximalen Wert. Erreicht der Linienkontakt dann den Bereich des Ventilhubstillstandabschnittes 34, wird der maximal erreichte Wert für einen definierten Nockenverdrehwinkel ω, hier ca. 40°, nahezu konstant gehalten.

Durch die Verwendung der Arbeitskurve 30 ist der Zwischenhebel 28 stets in Bewegung, so dass keine statische Flächenpressung in den Kontaktflächen auftreten und ständig ausreichende Schmierung der Kontaktflächen gewährleistet ist. Somit führt die erfindungsgemäße Ausgestaltung zu einer geringeren Reibung und zu weniger Verschleiß. Darüber hinaus sind die Zwischenhebelöffnungs- und Schließbewegungen durch die Verwendung der Ventilhubverstelleinrichtung 24 wesentlich reduziert, wodurch deutlich höhere Drehzahlen der Brennkraftmaschine möglich sind. Als weiterer Vorteil daraus ist die mögliche kleinere Dimensionierung des Federelementes anzuführen. Ferner sind Resonanzeffekte in dem Federelement durch die ständige Bewegung des Zwischenhebels 28 vermieden. Durch die Optimierung des Federelementes sind wiederum höhere Drehzahlen erreichbar, bei gleichzeitig minimierter Reibung und minimiertem Verschleiß.

Figur 2 zeigt einen Ausschnitt des mechanisch steuerbaren Ventiltriebes 10. In dieser Figur ist der Zwischenhebel 28 mit der erfindungsgemäßen Arbeitskurve 30 dargestellt. Die Arbeitskurve 30 weist dabei in Öffnungsrichtung gesehen den Nullhubabschnitt 40, den Verstellabschnitt 42 sowie den Ventilhubstillstandsabschnitt 34 auf. Durch diese Abfolge der Arbeitskurvenbereiche 30 wird die Öffnungscharakteristik des Gaswechselventils 18 festgelegt. Die einzelnen Bereiche sind durch Übergangsradien miteinander verbunden und über den gesamten Arbeitskurvenbereich 30 miteinander verbunden.

Über die verschiedenen Bereiche der Arbeitskurve 30 wird neben der Hubhöhe und der Öffnungsdauer des Ventils 22 auch das Beschleunigungsverhalten des Ventils 22 der Verbrennungskraftmaschine beeinflusst. Durch den bereichsweise konstanten Ventilhub ist auch die Beschleunigung zu definierten Nockenwellenverdrehwinkeln ω zu nahezu Null definiert.

Figur 3 zeigt ein Diagramm, bei dem ein Ventilhub und die Ventilbeschleunigung des Gasauslassventils 18 aus Figur 2 über einen Nockenverdrehwinkel ω einer Brennkraftmaschine dargestellt sind. Die gepunktete Linie zeigt den Verlauf des Hubweges des Ventils 22 und die gestrichelte Linie zeigt den Verlauf der Beschleunigung des Ventils 22. Gegenüber der konventionellen Ventilhubkurve (siehe Strich-Punkt-Linie) des Gaswechsel-Auslassventils 18, d.h. ohne Ventilhubstillstandsbereich, weist die modifizierte Ventilhubwegkurve einen im Wesentlichen konstanten, unveränderten Hubbereich, dem Ventilhubstillstandsbereich 35, über einen Nockenverdrehwinkelbereich ω in einem Bereich zwischen 70° und 110° auf. Auch die Ventilbeschleunigungskurve des Beschleunigungsverlaufes mit dem Ventilhubstillstandsbereich 35 zeigt einen Bereich der Beschleunigung von 0 mm/rad². Hierdurch wird erreicht, dass ein großes Füllvolumen bei gegenüber einem konventionellen, geringeren Maximalhub 44 gewährleistet ist. Im Bereich der Ventilbeschleunigung gleich Null und dem konstanten Ventilhubweg bei einem Nockenverdrehwinkel ω von rund 100° befindet sich der Ventilhubstillstandbereich 35. Dieser abgeflachte, insbesondere konstante Ventilhubstillstandsbereich 35 verläuft dabei über einen Nockenverdrehwinkel ω von ca. 40°, kann sich aber auch über einen größeren Bereich, wie z.B. 150°, erstrecken. Zu diesem Zeitpunkt wird das Ventil 22 nicht weiter geöffnet. Durch den Stillstand wird der mechanische Aufwand sowie die durch die Federkraft entstehende Reibung reduziert und zusätzlich Bauraum eingespart. Durch diese Anordnung werden weniger Anzeichen der Abnutzung im Vergleich zu anderen bekannten Anordnungen aufgezeigt. Es sollte deutlich sein, dass es natürlich auch möglich ist, den Ventilhubstillstandsbereich 35 sehr abgeflacht, also mit geringer Beschleunigung auszuführen. Wesentlich ist für die Erfindung, dass die Steigung im Bereich des Maximalhubes des Kurvenverlaufs sich in Richtung Null ändert.

Desweiteren ist in der Figur 3 ein zweiter Ventilhub (Second Event) des Gaswechsel-Auslassventils 18 dargestellt. Hierdurch kann in der Abgasauslassleitung vorhandenes Abgas durch das geöffnete Gaswechsel-Auslassventils 18 in den Zylinder zurückfließen, um so dem nachfolgenden Verbrennungsprozess zur Verfügung gestellt zu werden.

Eine Erhöhung des Maximalhubes 44 bei dem Second Event, eingestellt durch die Ventilhubverstellanordnung, wird zwar auch eine Erhöhung des Maximalhubes 44 beim Primärhub zur Folge haben, jedoch wird hierdurch die Erhöhung nicht so ausgeprägt stattfinden wie bei einem konventionellen Gaswechsel-Auslassventil 18.

## Patentansprüche

1. Mechanisch steuerbarer Ventiltrieb (10) für eine Hubkolbenmaschine, insbesondere eine Brennkraftmaschine eines Kraftfahrzeuges, zur Verstellung von Gaswechselventilen, bestehend aus einer Nockenanordnung (12), mit einer Nockenwelle (14) und mindestens einem Nocken (16) pro Gaswechselventil (18);
einer Ventilhubverstellanordnung (20), die eine Verstellung des Ventils (22) zwischen einem Nullhub (40) und einem Maximalhub (44) vornimmt und im Wesentlichen eine Ventilhubverstelleinrichtung (24) und eine Zwischenhebelanordnung (26) aufweist, die mindestens einen Zwischenhebel (28) mit einer Arbeitskurve (30) aufweist, wobei die Arbeitskurve (30) verschiedene Kurvenbereiche besitzt;
und einer Schlepphebelanordnung (32), mit der die Arbeitskurve (30) in Wirkverbindung steht, wobei Mittel vorgesehen sind, die einen Ventilhubstillstandsbereich (35) bereitstellen, derart, dass das Ventil (22) mit Maximalhub (44) für einen Verdrehwinkel ω der Nockenwelle (14) mit abgeflachter, insbesondere konstanter Ventilhubhöhe geöffnet ist, wobei die Mittel eine Arbeitskurve (30) mit einem Ventilhubstillstandsabschnitt (34) aufweisen, wobei die Arbeitskurve (30) in Öffnungsrichtung des Gaswechselventils (18) gesehen einen Nullhubabschnitt (40), einen Verstellabschnitt (42), sowie den Ventilhubstillstandsabschnitt (34) besitzt,
**dadurch gekennzeichnet, dass**
der Zwischenhebel (28) an seinem ersten Arm eine erste Rolle (52) aufweist, die durch den Nocken (16) der Nockenwelle (14) direkt oder indirekt auf einer Kulissenbahn (62) einer Kulisse (56) bewegt wird; dass der Zwischenhebel (28) in seinem Schwenkzentrum (66) eine zweite Rolle (54) aufweist, die sich an einer Kontur der Ventilhubverstelleinrichtung (24) abwälzt und dass der Zwischenhebel (28) an seinem zweiten Arm die Arbeitskurve (30) aufweist, die mit einer dritten Rolle (64) der Schlepphebelanordnung (32) zusammenwirkt, wobei sowohl der Nullhubabschnitt (40) als auch der Ventilhubstillstandsabschnitt (34) einen Teil einer Kurvenbahn um den Drehpunkt des Mittelpunktes der Achse der ersten Rolle (52) beschreiben, wobei der Radius r₁ des Ventilhubstillstandsabschnitt (34) größer ist als der Radius r₂ des Nullhubabschnittes (40).

2. Mechanisch steuerbarer Ventiltrieb (10) für eine Hubkolbenmaschine nach Anspruch 1, **dadurch gekennzeichnet, dass** die Kulissenbahn (62) eine Kurvenbahn um den Mittelpunkt der dritten Rolle (64) der Schlepphebelanordnung (32) beschreibt.

3. Mechanisch steuerbarer Ventiltrieb (10) für eine Hubkolbenmaschine, nach Ansprüchen 1 oder 2, **dadurch gekennzeichnet, dass** der Verdrehwinkel ω der Nockenwelle (14) im Bereich des Ventilhubstillstandes (34) einen Wert zwischen 30° und 150° aufweist.

4. Mechanisch steuerbarer Ventiltrieb (10) für eine Hubkolbenmaschine nach einem der zuvor genannten Ansprüche, **dadurch gekennzeichnet, dass** das Gaswechselventil (18) wenigstens einen hydraulischen Aktuator aufweist.

5. Mechanisch steuerbarer Ventiltrieb (10) für eine Hubkolbenmaschine nach einem der zuvor genannten Ansprüche, **dadurch gekennzeichnet, dass** das mindestens ein Gaswechselventil (18) als Auslassventil (22) ausgeführt ist.

6. Mechanisch steuerbarer Ventiltrieb (10) für eine Hubkolbenmaschine nach einem der zuvor genannten Ansprüche, **dadurch gekennzeichnet, dass** die Nockenwelle (14) einen zweiten Nocken (16) für die Funktionalität des Second Event aufweist.

7. Brennkraftmaschine, insbesondere Dieselmotor, mit mindestens einem Arbeitszylinder (60), der mindestens ein Einlass- und ein Auslassventil (22) aufweist, wobei mindestens ein Auslassventil (22) durch einen Ventiltrieb (10) nach einem der vorangegangenen Ansprüche ansteuerbar ist.

8. Brennkraftmaschine nach Anspruch 10, **dadurch gekennzeichnet, dass** das mindestens ein Gaseinlassventil (18) durch einen variablen Ventiltrieb ansteuerbar ist.

## Claims

1. Mechanically controllable valve drive (10) for a reciprocating piston machine, in particular an internal combustion engine of a motor vehicle, for the adjustment of gas exchange valves, comprising
a cam arrangement (12) having a camshaft (14) and at least one cam (16) per gas exchange valve (18);
a valve lift adjustment arrangement (20) performing an adjustment of the valve (22) between a zero lift (40) and a maximum lift (44) and substantially comprising a valve lift adjustment means (24) and an intermediate lever arrangement (26) which comprises at least one intermediate lever (28) having a work curve (30), the work curve (30) having different curve portions;
and a rocker arm arrangement (32) with which the work curve is operatively connected, wherein
means are provided that form a valve lift stop region (35) such that the valve (22), at its maximum lift (44), is opened over an angle of rotation ω of the camshaft (14) with a flattened, in particular constant valve lift height, wherein the means have a work curve (30) with a valve lift stop region (34), the work curve (30), seen in the opening direction of the gas exchange valve (18), comprises a zero lift region (40), an adjustment region (42) as well as the valve lift stop region (34),
**characterized in that**
the intermediate lever (28) has a first roller (52) at its first arm, which roller is moved directly or indirectly on the link path (62) of a link (56) by the cam (16) of the camshaft (14); the intermediate lever (28) has a second roller (56) at its centre of pivoting (66), which roller rolls on a contour of the valve lift adjustment means (24), and that the intermediate lever (28) has the work curve (30) at its second arm, the work curve cooperating with a third roller (64) of the rocker arm arrangement (32), wherein both the zero lift region (40) and the valve lift stop region (34) describe a part of a curved path around the fulcrum of the centre of the axis of the first roller (52), wherein the radius r₁ of the valve lift stop region (34) is larger than the radius r₂ of the zero lift region (40).

2. Mechanically controllable valve drive (10) for a reciprocating piston machine of claim 1, **characterized in that** the link path (62) describes a curved path about the centre of the third roller (64) of the rocker arm arrangement (32).

3. Mechanically controllable valve drive (10) for a reciprocating piston machine of claim 1 or 2, **characterized in that**, in the region of the valve lift stop (34), the angle of rotation ω of the camshaft (14) has a value between 30° and 150°.

4. Mechanically controllable valve drive (10) for a reciprocating piston machine of one of the preceding claims, **characterized in that** the gas exchange valve (18) comprises at least one hydraulic actuator.

5. Mechanically controllable valve drive (10) for a reciprocating piston machine of one of the preceding claims, **characterized in that** the at least one gas exchange valve (18) is designed as an outlet valve (22).

6. Mechanically controllable valve drive (10) for a reciprocating piston machine of one of the preceding claims, **characterized in that** the camshaft (14) comprises a second cam (16) for the functionality of the second event.

7. Internal combustion engine, in particular a diesel engine, with at least one working cylinder (60) having at least one inlet valve and one outlet valve (22), wherein at least one outlet valve (22) can be controlled by means of a valve drive (10) according to one of the preceding claims.

8. Internal combustion engine of claim 10, **characterized in that** the at least one gas inlet valve (18) can be controlled by means of a variable valve drive.

## Revendications

1. Commande de soupape (10) à commande mécanique pour une machine à pistons, notamment un moteur à combustion interne d'un véhicule automobile, pour l'ajustage de soupapes d'échange de gaz, comportant
un ensemble de cames (12) avec un arbre à cames (14) et au moins une came (16) par soupape d'échange de gaz (18);
un ensemble d'ajustage de la levée de soupape (20) effectuant une ajustage de la soupape (22) entre une levée nulle (40) et une levée maximale (44) et comprenant, pour l'essentiel, un moyen d'ajustage de la levée de soupape (24) et un ensemble de levier intermédiaire (26) ayant au moins un levier intermédiaire (28) avec une courbe de travail (30), ladite courbe de travail (30) présente différentes parties de courbe;
et un ensemble de galet de came (32) en liaison fonctionnelle avec ladite courbe de travail (30),
des moyens étant prévus qui forment une région d'arrêt de levée de soupape (35) de sorte que ladite soupape (22) en levée maximale (44) est ouverte pour un angle de rotation ω de l'arbre à cames (14) avec une longueur de levée aplatie, notamment constante, lesdits moyens comprenant une courbe de travail (30) avec une partie d'arrêt de levée de soupape (34), ladite courbe de travail (30), vu dans la direction d'ouverture de la soupape d'échange de gaz (18), comprend une partie de levée nulle (40), une partie d'ajustage (42) et ladite partie d'arrêt de levée de soupape (34),
**caractérisée en ce que**
ledit levier intermédiaire (28) comprend un premier rouleau (52) sur son premier bras, rouleau qui est directement ou indirectement déplacé sur un chemin de coulisse (62) d'une coulisse (56) par la came (16) de l'arbre à came (14); ledit levier intermédiaire (28) comprenant un deuxième rouleau (54) dans son centre de pivotement (66), rouleau qui roule sur une contour du moyen d'ajustage de la levée de soupape (24), et le levier intermédiaire (28) comporte sur son deuxième bras ladite courbe de travail (30) coopérant avec un troisième rouleau (64) dudit ensemble de galet de came (32), la partie de levée nulle (40) ainsi que la partie d'arrêt de levée de soupape (34) décrivant une partie d'un chemin courbé atour du pivot du centre de l'axe du premier rouleau (52), le radius r₁ de ladite partie d'arrêt de levée de soupape (34) étant plus grand que le radius r₂ de la partie de levée nulle (40).

2. Commande de soupape (10) à commande mécanique pour une machine à pistons selon la revendication 1, **caractérisée en ce que** le chemin de coulisse (62) décrit un chemin courbé autour du centre du troisième rouleau (64) dudit ensemble de galet de came (32).

3. Commande de soupape (10) à commande mécanique pour une machine à pistons selon la revendication 1 ou 2, **caractérisée en ce que** l'angle de rotation ω de l'arbre à cames (14) est entre 30° et 150° dans la partie de l'arrêt de levée de soupape (34).

4. Commande de soupape (10) à commande mécanique pour une machine à pistons selon l'une quelconque des revendications précédentes, **caractérisée en ce que** la soupape d'échange de gaz (18) comprend au moins un actionneur hydraulique.

5. Commande de soupape (10) à commande mécanique pour une machine à pistons selon l'une quelconque des revendications précédentes, **caractérisée en ce que** ladite au moins une soupape d'échange de gaz (18) est réalisée comme soupape de sortie (22).

6. Commande de soupape (10) à commande mécanique pour une machine à pistons selon l'une quelconque des revendications précédentes, **caractérisée en ce que** ledit arbre à cames (14) comprend une came pour la fonctionnalité du "second event".

7. Moteur à combustion interne, notamment un moteur diesel, comprenant au moins un cylindre de travail (60) ayant au moins une soupape d'admission et de sortie (22), au moins une soupape de sortie (22) pouvant être commandée par une commande de soupape (10) selon l'une quelconque des revendications précédentes.

8. Moteur à combustion interne selon la revendication 10, **caractérisé en ce que** ladite au moins une soupape d'échange de gaz (18) peut être commandée par une commande de soupape variable.
